# EUROPÄISCHE PATENTSCHRIFT

(11) **EP 0 158 707 B1**
(45) Veröffentlichungstag und Bekanntmachung des Hinweises auf die Patenterteilung: **11.05.1988**
(21) Anmeldenummer: 84110428.4
(22) Anmeldetag: 01.09.1984
(51) Int. Cl.: F41D 5/10

(54) **Gasexpansionskammer für eine automatische gasbetätigte Feuerwaffe**
Gas expansion chamber for an automatic, gas-operated firearm
Chambre d'expansion de gaz pour une arme à feu automatique entraînée par gaz

(30) Priorität: 08.10.1983 DE 3336634
(43) Veröffentlichungstag der Anmeldung: 23.10.1985
(73) Patentinhaber: Rheinmetall GmbH, 40880 Ratingen (DE)
(72) Erfinder: Bremer, Clemens, Ing., D-4000 Düsseldorf (DE)
(74) Vertreter: Podszus, Burghart, Dipl.-Phys.

(56) Entgegenhaltungen:
- AT-B- 174 500
- DE-C- 749 455
- DE-C- 2 809 505

## Beschreibung

Die Erfindung betrifft eine Expansionskammer nach dem Oberbegriff des Patentanspruchs 1.

Ein gattungsgleicher Gegenstand ist bekannt aus der DE-C2-2809505. Dem Eintritt in die Expansionskammer ist ein Ventilkörper mit einem zentralen Durchtritt verringerten Durchströmungsquerschnitts und mit einem by-pass zugeordnet. Letzterer wird geöffnet, wenn das in die Expansionskammer einströmende abgezweigte Treibgas den Ventilkörper aus einer Ausgangsstellung in Strömungsrichtung bewegt und anschliessend unter dem sich in der Expansionskammer aufbauenden Druck und Rückbewegung des Ventilkörpers in seine Ausgangsstellung wieder verschlossen. Dieserart ist in der Expansionskammer während einer ausreichenden Zeit ein arbeitsfähiges Gasvolumen für den Arbeitskolben verfügbar. Angesichts der hohen Strömungsgeschwindigkeit des abgezweigten Treibgases ist nicht nur der Ventilkörper einer hohen und verschleissfördernden Belastung ausgesetzt, sondern auch der Arbeitskolben wird ausserordentlich hart beaufschlagt. Hierdurch kann es nachteiligerweise zu Betriebsstörungen kommen, welche die Verfügbarkeit einer entsprechend ausgerüsteten Waffe beeinträchtigt.

Der Erfindung liegt die Aufgabe zugrunde, einen gattungsgleichen Gegenstand derart weiter zu entwickeln, dass die Gefahr von betreffenden Betriebsstörungen drastisch verringert oder ausgeräumt wird.

Gelöst wird die Aufgabe durch die im Kennzeichen des Patentanspruchs angegebene Erfindung.

Die Erfindung wird nachstehend anhand eines in der Zeichnung dargestellten bevorzugten Ausführungsbeispiels näher erläutert, wobei die einzige Figur der Zeichnung einen längsaxialen Schnitt zeigt.

Eine Expansionskammer 10 weist in ihrem unteren Bereich einen Hohlraum 18 auf, der von einer Kugelkalottenfläche 20 begrenzt wird. Eine Gasabzweigung 30 aus einem nicht dargestellten Waffenrohr mündet über eine Düse 16 in den Hohlraum 18. In den Strömungsweg 11 eines Gases 14 steht eine erste Fläche 12 vor, die der Kugelkalottenfläche 20 nachgeordnet ist. Der Hohlraum 18 ist oberseitig offen, und eine der ersten Fläche 12 abgewandte gebogene zweite Fläche 22 führt aus der Expansionskammer 10 zu einem Übertritt 24 in einen Zylinder 26, in welchem ein Arbeitskolben 28 zur Hin- und Herbewegung entlang seiner Längsachse geführt ist.

Das aus der Gasabzweigung 30 durch die Düse 16 auf seinem Strömungsweg 11 in den Hohlraum 18 eintretende Gas 14wird an der ersten Fläche 12 nach oben in die Expansionskammer 10 umgelenkt und verwirbelt. Unter dem sich in der Expansionskammer 10 aufbauenden Druck gelangt das Gas 14 entlang der zweiten Fläche 22 durch den Übertritt 24 in den Zylinder 26 hinter dem Arbeitskolben 28 und verschiebt diesen in Richtung eines Pfeils 32 zur Energieabgabe an eine nicht dargestellte Vorrichtung. Anschliessend wird der Arbeitskolben 28 auf nicht näher dargestellte und beschriebene Weise in seine in der Figur dargestellte Ausgangsstellung zurückbewegt.

Bei einem sich anschliessenden Schusszyklus ergibt sich der vorbeschriebene Ablauf von Vorgängen.

Durch die Umlenkung und Verwirbelung des Gases 14 in der Expansionskammer 10 wird der nachteilige Gasschlag auf den Arbeitskolben 28 auf einfache Weise vermieden. Da der Querschnitt der Düse 16 kleiner ist als der Querschnitt des Übertritts 24, bleibt der in der Expansionskammer 10 anstehende Gasdruck zum Betätigen des Arbeitskolbens 28 über eine ausreichende Zeit aufrechterhalten.

## Patentansprüche

1. Als Gasstauraum ausgebildete Expansionskammer (10), welche durchgängig im Strömungsweg zwischen einer Treibgasabzweigung (30) aus einem Waffenrohr und einem Zylinder (26) mit einem durch das abgezweigte Treibgas zu betätigenden Arbeitskolben (28) zum Antrieb für eine Vorrichtung, vorzugsweise an einer automatischen Rohrwaffe, angeordnet ist, und in einem Eintritt für das abgezweigte Treibgas einen Bereich verringerten Durchströmungsquerschnitts aufweist, dadurch gekennzeichnet, dass der Bereich verringerten Durchströmungsquerschnitts als feststehende Düse (16) ausgebildet ist, welcher innerhalb der Expansionskammer (10) eine in den Strömungsweg (11) des abgezweigten Treibgases (14) vorstehende Umlenkfläche (12) nachgeordnet ist.

2. Expansionskammer nach Anspruch (1), dadurch gekennzeichnet, dass zwischen der Düse (16) und der Umlenkfläche (12) ein oberseitig offener Hohlraum (18) angeordnet ist.

3. Expansionskammer nach Anspruch 2, dadurch gekennzeichnet, dass der Hohlraum (18) von einer Kugelkalottenfläche (20) begrenzt wird, welcher die Umlenkfläche (12) in Strömungsrichtung des abgezweigten Treibgases nachgeordnet ist.

4. Expansionskammer nach Anspruch 1, 2 oder 3, gekennzeichnet durch eine der Umlenkfläche (12) abgewandte gebogene Fläche (22), welche in einem Übertritt (24) aus der Expansionskammer (14) in den Zylinder (26) übergeht.

## Claims

1. An expansion chamber (10) constructed as a gas retaining chamber which is continuously located in the flow path between a propellant gas branch (30) from a weapon barrel and a cylinder (26) with a working piston (28) to be operated by the divided-off propellant gas in order to drive a device, preferably on an automatic barrel-type weapon, and which, in an inlet for the divided-off propellant gas, is provided with a zone of reduced through-flow cross section, characterised by the fact that the zone of reduced through-flow cross section takes the form of a fixed nozzle (16) followed inside the expansion chamber (10), by a deviating surface (12) projecting into the flow tra- ject (11) of the branched-off propellant gas (14).

2. Expansion chamber in accordance with Claim 1, characterised by the fact that a hollow space (18) open at the top, is provided between the nozzle (16) and the deviating surface (12).

3. Expansion chamber in accordance with Claim 2, characterised by the fact that the hollow space (18) is delimited by a calotte-shaped surface which, as viewed in the direction of flow of the divided-off propellant gas, is followed by the deviating surface (12).

4. Expansion chamber in accordance with Claims 1, 2 or 3, characterised by a bent surface (22) facing away from the deviating surface (12) and continuing in the form of a passage (24) from the expansion chamber (14) into the cylinder (26).

## Revendications

1. Chambre d'expansion (10) sous forme d'espace d'accumulation qui est placée généralement sur le trajet d'écoulement entre une dérivation des gaz propulseurs (30) provenant du tube d'une arme et un vérin (26) comportant un piston-moteur (28) à actionner par les gaz propulseurs dérivés pour faire fonctionner un dispositif, de préférence sur une arme à feu automatique, et présente dans un passage pour les gaz dérivés une zone à section de passage étranglée, caractérisée en ce que cette dernière est sous forme d'une buse (16) inamovible qui est placée à l'intérieur de la chambre d'expansion (10) après une surface de déflexion (12) sur le trajet de l'écoulement (11) des gaz propulseurs (14) dérivés.

2. Chambre d'expansion selon la revendication 1, caractérisée en ce qu'entre la buse (16) et la surface de déflexion (12) est placée une cavité (18) ouverte à sa partie supérieure.

3. Chambre d'expansion selon la revendication 2, caractérisée en ce que la cavité (18) est limitée par une surface en forme de calotte sphérique (20) qui est placée en aval de la surface de déflexion dans le sens de l'écoulement des gaz propulseurs.

4. Chambre d'expansion selon la revendication 1/2 ou 3, caractérisée par une surface (22) incurvée tournée vers la surface de déflexion (12) qui se transforme en un passage (24) de la chambre d'expansion (14) au vérin (26).
